# EUROPÄISCHE PATENTSCHRIFT

(11) **EP 2 896 747 B1**
(45) Veröffentlichungstag und Bekanntmachung des Hinweises auf die Patenterteilung: **29.03.2017**
(21) Anmeldenummer: 14004229.2
(22) Anmeldetag: 15.12.2014
(51) Int. Cl.: E01C 19/52

(54) **VERFAHREN ZUR HERSTELLUNG EINES HYBRIDRASENS SOWIE MASCHINE ZUR DURCHFÜHRUNG DES VERFAHRENS**
METHOD OF CREATING A MIX TURF AND MACHINE FOR CARRYING OUT THIS METHOD
PROCÉDÉ DE FABRICATION D'UN GAZON HYBRIDE ET MACHINE POUR EXÉCUTION DUDIT PROCÉDÉ

(30) Priorität: 13.12.2013 DE 102013021120; 05.08.2014 DE 102014011714
(43) Veröffentlichungstag der Anmeldung: 22.07.2015
(73) Patentinhaber: Eurogreen GmbH, 57518 Betzdorf (DE)
(72) Erfinder: Peters, Thomas, D-56645 Nickenich (DE)
(74) Vertreter: Feldkamp, Rainer

(56) Entgegenhaltungen:
- EP-A2- 0 168 081
- AU-A1- 2009 201 300
- JP-A- 2003 328 312

## Beschreibung

Die Erfindung bezieht sich auf ein Verfahren zur Herstellung eines Hybridrasens nach dem Oberbegriff des Anspruchs 1 sowie auf eine Maschine zur Durchführung des Verfahrens.

Für diverse Freiluftsportarten wie z. B. Fußball, Hockey, Rugby etc. sind verschiedene Beläge in Nutzung. Im Wesentlichen handelt es sich um Naturrasen, Tennenbeläge als wassergebundene Schicht und in den letzten Jahren vermehrt mit Sand, Gummigranulat etc. verfüllte oder unverfüllte Kunstrasenbeläge, wie sie auch in Hallen verlegt werden.

Ein derartiger Kunstrasenbelag besteht beispielsweise aus einem Grundmaterial in Form einer Matte oder einem Vliesmaterial, an der oder in der beispielsweise durch ein Tufting-, Web- oder anderes Verfahren Kunstrasenhalme aufrecht stehend angeordnet sind. Nach dem Verlegen des Grundmaterials auf einer entsprechend vorbereiteten Bodenfläche wird dieses Grundmaterial in vielen Fällen mit einem Füllmaterial, wie Substrat, Sand, Granulat und dergleichen beschickt, das zwischen die Kunstrasenhalme eingearbeitet wird.

Auf Grund von Nutzungsverbesserungen und Umweltgesichtspunkten zukünftig besonders interessant ist ein sogenannter Hybridrasenbelag. Dabei handelt es sich um einen durch Kunststofffasern armierten Naturrasen, der sich durch eine signifikante Ausweitung der Nutzungsdauer bei gleichzeitiger Beibehaltung der Nutzungseigenschaften analog eines Naturrasens auszeichnet.

Aus der EP 0 168 081 ist eine Maschine der im Oberbegriff des Anspruchs 1 genannten Art zum Verlegen von Kunstrasenmaterial bekannt, bei der ein auf eine Rolle aufgewickeltes Kunstrasenmaterial an einer auf der Maschine anzuordnenden Rolle des Kunststoffmaterials abgezogen und aus einem ebenfalls in der Maschine angeordneten Tank mit Füllmaterial befüllt wird. Die befüllte Kunstrasenmatte wird durch die Bewegung der Maschine über die Bodenfläche von der Rolle abgezogen und auf dem Weg von der Rolle zur Bodenfläche hin mit Füllmaterial aus dem Tank befüllt, wobei der Weg von der Rolle zur Bodenfläche über eine Walze verläuft, die eine teilweise Biegung des Kunstrasenmaterials um dessen Querachse hervorruft, so dass die einzelnen Kunstrasenhalme in Längsrichtung voneinander fortbewegt werden. Das Befüllen des Kustrasenmaterials erfolgt in einem Gehäuse der Maschine. Eine derartige Maschine ist jedoch nicht zum Befüllen von Kunstrasenmaterial geeignet, das relativ große Perforationen aufweist, um die Bildung eines Hybridrasens zu ermöglichen, bei dem die Wurzeln des Naturrasens durch die Perforationen des Kunstrasenmaterials hindurch wachsen sollen. Das relativ feinkörnige würde durch die Perforationen des Kunstrasenmaterials heraus rieseln und zum Teil verloren gehen.

Bei der Herstellung eines Hybridrasenbelages wird zumeist auf ein vorbereitetes und eventuell mit Nährstoffen versorgtes Feinplanum aus einer Rasentragschicht eine Matte oder ein Vliesmaterial gelegt, an oder in der/dem entweder durch ein Tufting- oder ein Webverfahren Kunstrasenhalme in einer bestimmten Anzahl pro m² aufrecht stehend verarbeitet sind. Auf diese Matte wird eine bestimmte Menge an Substrat aus z. B. Rasentragschicht, Sand, Kork, organischem Material etc. oder Gemische daraus aufgebracht und eingebürstet, so dass der untere Teil der Kunstrasenhalme in diesem Substrat verbleibt, während der obere Teil über die Oberfläche der Schicht herausragt. Zeitgleich oder nachfolgend wird in diese 'Keimschicht' entsprechender Grassamen eingebracht. Die Kombination aller genannten Materialien sorgt für die Steigerung der Nutzungsintensität.

Ein derartiger Hybridrasen ist beispielsweise aus der EP 0 403 008 A1 bekannt. Hierbei wird ein flächiges Kunstrasen-Grundmaterial verwendet, das die Form einer Matte oder einem Gewebe aufweisen kann und an oder in dem Kunstrasenhalme aufrecht stehend befestigt werden. Das Grundmaterial ist mit ausreichenden Öffnungen versehen, damit Naturrasen entweder durch diese Durchbrechungen hindurch wachsen oder durch diese hindurch wurzeln kann. Zu diesem Zweck wird bei einer Ausführungsform auf einer entsprechend vorbereiteten Bodenfläche eine Schicht aus Grassamen enthaltendem Material aufgebracht und über dieser Schicht dann eine Kunstrasenmatte aufgebracht, durch deren Öffnungen hindurch das Gras keimen und wachsen kann. Nach dem Wachsen des Naturrasens wird zwischen diese Naturrasenhalme und die Kunstrasenhalme Sand gestreut und die so gebildete Hybridrasenfläche auf eine Länge gemäht, die größer als die Länge oder Höhe der Kunstrasenhalme ist. Bei einer anderen Ausführungsform wird eine ein Wachsen von Naturgras ermöglichende Unterschicht auf die Bodenfläche vorgebracht, das Kunstrasenmaterial auf diese Unterlage aufgebracht und Grassamen in das Kunstgrasmaterial eingesät, worauf wiederum nach dem Anwachsen des Naturrasens zumindest teilweise Sand zwischen die Kunstrasenhalme eingesät wird. Dieser Sand kann in beiden Fällen teilweise Humusmaterial enthalten.

Sowohl dieses Verfahren zur Herstellung eines Hybridrasenbelags als auch die Verfahren zur Herstellung eines reinen Kunstrasenbelags erfordern ein Vielzahl von Herstellungsschritten, da bei dem erstgenannten Verfahren zunächst auf die Bodenfläche eine Keimschicht aufgebracht werden muss, und bei beiden Verfahren zunächst die Kunstrasenmatte verlegt werden muss und dann die Kunstrasenmatte mit einem Füllmaterial befüllt werden muss.

Dies wird dadurch erschwert, dass die Füllmaterialien wie Substrate, Sande, Granulate und andere Materialien möglichst gleichmäßig aufgebracht und eingearbeitet werden müssen. Hierfür ist eine Vielzahl von unterschiedlichen Maschinen erforderlich, wie Verlegemaschinen für das Kunstrasenmaterial, Sämaschinen für den Naturrasen sowie Besandungs- und Streumaschinen sowie verschiedene Bürsten- und Schleppenkombinationen zur Vergleichmäßigung des in die Kunstrasenmatte eingebrachten Füllmaterials.

Ein einmaliges Ausbringen der bestimmungsgemäß geforderten Menge ist nicht möglich, da die Kunstrasenhalme dann vergraben werden bzw. sich die Materialmengen beim geforderten Einrieseln selbst stark behindern. Dies verlangt nach sehr häufigen Besandungs- und Streuüberfahrten mit jeweils geringen Materialmengen, die nach jedem Vorgang immer wieder eingeschleppt und/oder eingebürstet werden müssen.

Das Aufbringen des Füllmaterials erfordert den Einsatz von relativ schweren Maschinen und Transportfahrzeugen, so dass das Befahren der auf einem Feinplanum ausgelegten Matten vor allem bei Richtungswechseln und Drehbewegungen der Arbeitsfahrzeuge zu Verschiebungen und Verwerfungen der Matten führt. Die Stoßkanten der ausgelegten Matten sind besonders gefährdet hinsichtlich des Entstehens von Höhenungleichmäßigkeiten, vor allem dann, wenn die einzuarbeitenden Materialien aufgrund von Verarbeitungsfehlern unter die Matte geraten.

Die Notwendigkeit von häufigem Einschleppen und/oder Einbürsten verkürzt durch die damit verbundene mechanische Belastung den Lebenszyklus der Kunstrasenhalme und verringert die Festigkeit der Verbindung zwischen Matte/Vlies und Halmen und führt zu einem hohen Zeit- und Kostenaufwand. Dazu kommt der Bedarf nach manueller Nacharbeit/Feinarbeit.

Bei Hybridrasenbelägen ist das Einsäen der in der Regel halb verfüllten Matte auf Grund der optisch kaum auszumachenden Bearbeitungsgrenzen schwierig und führt teilweise zur Doppelbearbeitung oder zu Fehlstellen. Dies gilt auch für eventuell durchzuführende Düngemaßnahmen.

Bei allen diesen Vorgängen besteht weiterhin eine starke Witterungsabhängigkeit, da die Füllmaterialien und auch das Saatgut auf Grund ihrer Rieseleigenschaften nur eine bestimmte Restfeuchte aufweisen dürfen. Regen stört den Fortgang der Arbeiten massiv, und Wind gefährdet die Gleichmäßigkeit der Ausbringung. Eine starke Sonneneinstrahlung lässt die Kunstrasenhalme weich werden, bevor sie durch das Füllmaterial abgestützt werden können.

Der Erfindung liegt die Aufgabe zugrunde, ein Verfahren bzw. eine Maschine zur Durchführung des Verfahrens der eingangs genannten Art zu schaffen, bei dem diese Probleme wesentlich verringert sind und sich sowohl für das Verlegen von reinen Kunstrasenbelägen als auch insbesondere von Hybridrasenbelägen ein verringerter Arbeitsaufwand und Zeitbedarf ergibt.

Diese Aufgabe wird durch das im Anspruch 1 angegebene Verfahren bzw. durch die im Anspruch 11 angegebene Maschine gelöst.

Vorteilhafte Ausgestaltungen und Weiterbildungen ergeben sich aus den jeweiligen Unteransprüchen.

Die erfindungsgemäße Maschine ist sowohl zum Herstellen und Verlegen von Kunstrasen als auch von Hybridrasen geeignet und stellt einen verfüllten Kunstrasen oder Hybridrasen in fertiger Arbeit her und belegt damit abschließend das vorher erstellte Feinplanum.

Bei dem erfindungsgemäßen Verfahren zum Aufbringen eines Hybridrasenbelags auf eine mit einem Feinplanum vorbereiteten Bodenfläche wird auf dem Feinplanum ein Kunstrasenbelag, der auf einer seiner Hauptflächen mit aufrecht stehenden Kunstrasenhalmen versehen ist, verlegt und der Kunstrasenbelag mit Füllmaterial befüllt, wobei das Verfahren die folgenden Schritte umfasst:
Bereitstellen einer selbstfahrenden oder durch einen Schlepper gezogenen Maschine, die zur Aufnahme und zum Abziehen des zu einer Rolle aufgerollten oder in Längsrichtung zick-zack-förmig gefalteten Kunstrasenbelags von einem Kunstrasenvorrat ausgebildete Einrichtungen, Führungseinrichtungen, die zum Führen des Kunstrasenbelags über eine Bearbeitungsstrecke ausgebildet sind, über der Bearbeitungsstrecke angeordnete Speicher- und Fülleinrichtungen, die zur Aufnahme und Verteilung des Füllmaterials auf der mit den Kunstrasenhalmen versehenen Oberfläche des Kunstrasenbelags ausgebildet sind, und Abgabeeinrichtungen für das mit dem Füllmaterial befüllten Kunstrasenbelags auf das Feinplanum aufweist;
Bewegen der Maschine über den mit dem Kunstrasenbelag zu belegenden Bereich des Feinplanums der Bodenfläche unter gleichzeitigem Abziehen des auf der Bearbeitungsstrecke mit Füllmaterial befüllten Kunstrasenbelags von den Abgabeeinrichtungen; und
Ablegen des mit dem Füllmaterial befüllten Kunstrasenbelags von den Abgabeeinrichtungen auf das Feinplanum.

Die über der Bearbeitungsstrecke angeordneten Speicher- und Fülleinrichtungen sind durch in Bewegungsrichtung des Kunstrasenbelags aufeinander folgend angeordnete Materialtanks gebildet, aus denen das Material in einstellbar vorgegebener Menge mit Hilfe von Entnahmeeinrichtungen entnommen und auf einer horizontalen, quer zur Bewegungsrichtung des Kunstrasenbelags liegenden Linie auf diesen geschleudert wird, wobei jedem Tank nur eine Teilmenge des zum Füllen des Kunstrasenbelags erforderlichen Füllmaterials entnommen wird, und wobei zumindest einem der Tanks Saatgut entnommen wird.

Um die Verwendung von relativ großen Tanks, die zu einem hohen Betriebsgewicht der Maschine führen würden, oder ein häufiges Auffüllen der Tanks mit Radladern o.ä zu vermeiden, was zu häufigen Überfahrten und daraus resultierender Bodenverdichtung und zur Bindung von Ressourcen führt, ist gemäß einer Weiterbildung der Erfindung vorgesehen, dass zunächst eine Rasen-Tragschicht mit vorgegebener Schichtdicke auf der zu bearbeitende Bodenfläche vor der Bewegung der Maschine über diese Bodenfläche hergestellt und während der Bewegung der Maschine über die zu bearbeitende Bodenfläche zumindest ein Teil der Rasen-Tragschicht von der Bodenfläche aufgenommen und der aufgenommene Teil der Rasen-Tragschicht zu der Bearbeitungsstrecke in der Maschine gefördert wird.

Hierbei wird entweder nach oder während der Herstellung des Feinplanums eine Füll- oder Tragschicht in Sollstärke (beispielsweise 8 bis 12 cm) auf die zu bearbeitende Bodenfläche aufgebracht und zumindest ein Teil dieser bereits in Sollstärke in das Feinplanum eingebauten Rasentragschicht während der Bewegung der Maschine über die zu bearbeitende Bodenfläche von der Maschine aufgenommen und entweder zur Beschickung der Tanks oder zur direkten Einarbeitung in die Kunstrasenmatte verwendet.

Daher werden die Tanks mit einer gleichmäßigen Menge an Füll- oder Tragmaterial befüllt, das in Arbeitsbreite an die Tanks angeliefert wird, von denen ein Teil nur noch als Materialpuffer mit verringertem Volumen und Gewicht dient, oder diese Tanks können zumindest teilweise entfallen.

Ausführungsbeispiele des erfindungsgemäßen Verfahren bzw. der Maschine zur Durchführung des Verfahrens werden nachfolgend anhand der Zeichnungen noch näher erläutert.

In den Zeichnungen zeigen:
Figur 1 eine erste Ausführungsform der Maschine zur Durchführung des Verfahrens
Figur 2 eine zweite Ausführungsform der Maschine zur Durchführung des Verfahrens.
Figur 3 eine dritte Ausführungsform der Maschine zur Durchführung des Verfahrens.

In Figur 1 ist eine erste Ausführungsform einer Maschine 2 zur Durchführung des erfindungsgemäßen Verfahrens gezeigt.

Bei dieser dargestellten Ausführungsform ist die Maschine 2 eine auf nur schematisch dargestellten Rädern 3 abrollende Maschine, die von einem Traktor 1 geschleppt wird.

Genauso könnte die Maschine 2 jedoch auch eine selbstfahrende Maschine sein oder an einer Dreipunkt-Anhängekupplung des Traktors 1 befestigt sein.

Die Maschine umfasst vorzugsweise ein allgemein schematisch dargestelltes und mit 33 bezeichnetes Maschinengehäuse, das die einzelnen Komponenten der Maschine vor Witterungseinflüssen schützt.

Die Maschine 2 umfasst Aufnahmeeinrichtungen für eine Rolle 4 eines Kunstrasenbelages 11 mit einer vorgegebenen Breite, das von der Rolle 4 abgezogen und über eine noch näher zu erläuternde Bearbeitungsstrecke zu einer Abgabeeinrichtung 12 geführt wird, von der aus der mit einem Füllmaterial befüllte Kunstrasenbelag auf eine mit einem Feinplanum versehene Bodenfläche 10 abgegeben wird. Auf der Bearbeitungsstrecke wird der Kunstrasenbelag 11 so geführt, dass die Kunstgrashalme des Kunstrasenbelags auf dessen Oberseite liegen.

Anstelle eines zu der Rolle 4 aufgerollten Ausgangs-Kunstrasenbelags könnte dieser Kunstrasenbelag auch in anderer Form als Vorrat zur Verfügung gestellt werden, beispielsweise eines Stapels mit einer Zickzack-Faltung in übereinander liegenden Lagen, von dem der Kunstrasenbelag abgezogen wird.

Die bereits genannte Bearbeitungsstrecke erstreckt sich im Wesentlichen horizontal zwischen zwei Führungsrollen 26, 27, die im Abstand voneinander angeordnet sind und eine Umlenkung des Kunstrasenbelags derart bewirken, dass die auf der Oberseite der Bearbeitungsstrecke liegenden Kunstgrashalme auseinander gespreizt werden, wodurch die Befüllung mit Material zwischen die einzelnen Halme erleichtert wird.

Oberhalb der Bearbeitungsstrecke zwischen den Führungsrollen 26, 27 sind bei der in Figur 1 dargestellten Ausführungsform über der Bearbeitungsstrecke Speicher- und Fülleinrichtungen angeordnet, die durch in Bewegungsrichtung des Kunstrasenbelags aufeinander folgend angeordnete Materialtanks 21, 22, 23 gebildet sind, wobei diese Anzahl entsprechend den Anforderungen geändert werden kann.

Aus den Materialtanks wird das Füllmaterial in vorgegebener Menge mit Hilfe von Entnahmeeinrichtungen, beispielsweise in Form von Bürsten oder dergleichen an der Unterseite der Tanks in vorgegebener, jedoch einstellbarer Menge auf einem horizontalen, quer zur Fahrtrichtung der Maschine 2 liegenden Streifen entnommen und zwischen die Kunstgrashalme geschleudert.

Dabei ist die Verwendung von mehreren Tanks vorgesehen, wobei diesen Tanks jeweils nur eine Teilmenge der zur Befüllung des Kunstrasenbelags erforderlichen Materialmenge entnommen wird.

Um möglicherweise durch Restfeuchte entstandene Zusammenballungen des Materials zu beseitigen, kann mit Hilfe geeigneter Federzinken oder Bürstenkombinationen unmittelbar an der Oberfläche der Kunstrasenhalme entweder ein Kontakt mit den Bürsten 28, 29 oder durch getrennte Bürsten hergestellt werden, um das Material besser zu verteilen.

Bei der Ausführungsform nach Figur 1, die insbesondere zur Herstellung von Hybrid-Kunstrasen geeignet ist, kann der Tank 22 mit Saatgut gefüllt sein, das auf den bereits mit einer ersten Menge an Füllmaterial, wie Sand, Granulat oder dergleichen aus dem ersten Tank 21 befüllten Kunstrasenbelag aufgebracht wird.

Ein weiterer Tank 23 mit einer bürstenförmigen oder anderen Entnahmeeinrichtung 29 führt dann weiteres Füllmaterial zu, um die Befüllung des Kunstrasenbelags fertigzustellen.

Auf diese Weise wird das aus dem Tank 22 zugeführte Saatgut auf eine für die Keimung ideale Saattiefe gebracht, die von den relativen Mengen der aus den Tanks 21, 23 zugeführten Materialmengen bestimmt ist.

Die drei Tanks sind vorzugsweise auswechselbar auf der Maschine 1 befestigt oder können über entsprechende Öffnungen in dem Gehäuse 33 befüllt werden.

Einer der Tanks oder ein weiterer Tank kann alternativ oder zusätzlich Düngemittel, einen Bodenzuschlagstoff oder ähnliches enthalten.

Nach der Bearbeitungsstrecke gelangt der gefüllte Kunstrasenbelag auf eine Abgabeeinrichtung, die in Figur 1 in Form einer nach unten hin zur Bodenfläche 10 geneigten Rampe oder Rutsche dargestellt ist, die zur Überführung des gefüllten Kunstrasenbelags auf die Bodenfläche 10 dient. Diese Rampe 12 ist hydraulisch oder mechanisch vertikal und horizontal im gewissen Umfang verstellbar, um einen sauberen Anschluss an eine bereits verlegte Matte oder die Stellkante der Nutzfläche herzustellen. Die Rampe ist weiterhin vorzugsweise mit einer Bürsten- oder Walzenkombination 30 versehen, die zur Vergleichmäßigung und Rückverdichtung des auf den Kunstrasenbelag aufgebrachten Materials ausgebildet ist.

Die längs der Arbeitsrichtung laufenden aufrechten Kanten der Rampe sind mit Abkantungen versehen, die eine Höhe aufweisen, die zumindest gleich der Höhe des befüllten Kunstrasenbelags ist, um ein Verrieseln des Füllmaterials an der Kante zu vermeiden.

Zusätzlich kann eine (in Figur 1 nicht dargestellte) Befeuchtungseinrichtung zur Befeuchtung der Kantenränder vor oder hinter der Bürsten- und Walzenkombination 30 zur Stabilisierung des Füllmaterials mit Hilfe von Wasser vorgesehen sein.

Der auf die vorstehend beschriebene Weise hergestellte befüllte Kunstrasenbelag rutscht entsprechend der Vortriebsgeschwindigkeit der Maschine 2 von der Rampe auf die mit dem Feinplanum versehene Bodenfläche 10.

In Figur 2 ist eine zweite Ausführungsform der Maschine dargestellt, bei der zusätzlich zur oder anstelle der Aufspreizung der Kunstrasenhalme durch die Führungsrollen 26, 27 eine Rüttelplatte 24 vorgesehen ist, die durch Antriebseinrichtungen mit einstellbarer Frequenz und Amplitude in Schwingungen versetzt werden kann, um die Verteilung des Füllmaterials zu verbessern. Ähnlich wie die Führungswalzen 26, 27 kann diese Führungsplatte sowohl in Längs- als auch in Querrichtung nach oben hin konvex gekrümmt sein, um ein Aufspreizen der freien Enden der Kunstgrashalme zu erreichen.

Weiterhin ist die bereits erwähnte Befeuchtungseinrichtung 32 oberhalb der Rampe. 12 gezeigt.

Durch die Führung des Kunstrasenbelags sowohl auf der Bearbeitungsstrecke als auch der Rampe über geschlossene Flächen kann ein selbst bei einem mit Durchbrechungen versehenen Trägermaterial des Kunstfaserbelags ein Herausrieseln des Füllmaterials vor dem Ablegen auf dem Feinplenum sicher vermieden werden.

In Figur 3 ist eine dritte Ausführungsform einer Maschine 2 zur Durchführung des erfindungsgemäßen Verfahrens gezeigt.

Diese Ausführungsform entspricht in ihrem Aufbau im Wesentlichen der Ausführungsform nach Figur 2.

Da insbesondere das Volumen des erforderlichen Füll- oder Tragschichtmaterials sehr groß sein kann, ist bei den Ausführungsformen nach den Figuren 1 und 2 entweder die Verwendung von relativ großen Tanks 21,23 erforderlich, was zu einem hohen Betriebsgewicht der Maschine führen würde, oder diese Tanks müssen häufig mit Radladern o.ä aufgefüllt oder ausgetauscht werden, was zu häufigen Überfahrten und daraus resultierender Bodenverdichtung und zur Bindung von Ressourcen führt.

Zur Vermeidung dieser Probleme ist bei der Ausführungsform nach Figur 3 vorgesehen, dass entweder nach oder während der Herstellung des Feinplanums eine Füll- oder Tragschicht 37 in Sollstärke (beispielsweise 8 bis 12 cm) auf die zu bearbeitende Bodenfläche aufgebracht und zumindest ein Teil dieser bereits in Sollstärke in das Feinplanum eingebauten Rasentragschicht während der Bewegung der Maschine 2 über die zu bearbeitende Bodenfläche von der Maschine 2 aufgenommen und entweder zur Beschickung der Tanks 21, 23 oder zur direkten Einarbeitung in die Kunstrasenmatte verwendet wird.

Dadurch ergibt sich der Vorteil, das die Tanks mit einer gleichmäßigen Menge an Füll- oder Tragmaterial befüllt werden, das in Arbeitsbreite an die Tanks 21, 23 angeliefert wird, die nur noch als Materialpuffer mit verringertem Volumen und Gewicht dienen, oder diese Tanks können zumindest teilweise entfallen.

Die Gesamtmenge an benötigtem Substrat für eine Hybridrasenfläche ändert sich durch das Verfahren nicht. Die Einbaustärke verändert sich lediglich um die Stärke des Kunstrasen-Grundmaterials.

Zu diesem Zweck weist die Maschine 2 Aufnahme- und Fördereinrichtungen 34, 35, 36 auf, die bei einer Ausführungsform durch eine vorgelagerte Fräswelle 34 und/oder ein einem Scraper nachempfundenes horizontales Schar oder andere Einrichtungen gebildet sind, die bzw. das zumindest einen Teil der Rasentragschicht in bestimmungsgemäßer Menge aufnehmen.

Diese Aufnahme- und Fördereinrichtungen (34, 35, 36) sind vorzugsweise mit einer der Arbeitsgeschwindigkeit/Vortriebsgeschwindigkeit der Maschine (1) entsprechenden Geschwindigkeit betreibbar.

Vorzugsweise kann durch ein geeignetes tiefenverstellbares, starres oder mechanisch/hydraulisch angetriebenes Meißelsystem 39 vor der Fräswelle oder dem horizontalen Schar in einer bestimmungsgemäßen Arbeitstiefe eine Lockerung der Rasentragschicht erfolgen.

Das so aufgenommene Substrat wird mit Hilfe einer Fördereinrichtung 35 in die Tanks 21 und/oder 23 gefördert und dort über Umlenk- und Zuführungs-Einrichtungen 36 eingefüllt oder in steuerbarer Mengenverteilung direkt der Bearbeitungsstrecke zugeführt wird.

Zur Erstellung eines einwandfreien Feinplanums unmittelbar vor Ablegen des fertig befüllten Kunst- oder Hybridrasenbelages kann vorzugsweise eine Planiereinrichtung 38 hinter der Materialaufnahme 34 eingesetzt werden.

Nach der Bearbeitungsstrecke gelangt der gefüllte Kunstrasenbelag auf eine Abgabeeinrichtung, die in Figur 1 in Form einer nach unten hin zur Bodenfläche 10 geneigten Rampe oder Rutsche dargestellt ist, die zur Überführung des gefüllten Kunstrasenbelags auf die Bodenfläche 10 dient. Diese Rampe 12 ist hydraulisch oder mechanisch vertikal und horizontal im gewissen Umfang verstellbar, um einen sauberen Anschluss an eine bereits verlegte Matte oder die Stellkante der Nutzfläche herzustellen. Die Rampe ist weiterhin vorzugsweise mit einer Bürsten- oder Walzenkombination 30 versehen, die zur Vergleichmäßigung und Rückverdichtung des auf den Kunstrasenbelag aufgebrachten Materials ausgebildet ist.

Der auf die vorstehend beschriebene Weise hergestellte befüllte Kunstrasenbelag rutscht entsprechend der Vortriebsgeschwindigkeit der Maschine 2 von der Rampe auf die mit dem Feinplanum versehene Bodenfläche 10.

Wie aus dem Vorstehenden zu erkennen ist, können alle Ausführungsformen der Maschine 2 sowohl zur Befüllung als auch zum Verlegen von Kunstrasenbelägen auf der Bodenfläche 10 verwendet werden, wobei diese Kunstrasenbeläge entweder reine Kunstfaserbeläge oder Hybrid-Kunstrasenbeläge sein können, wobei dies lediglich von der Befüllung und Anzahl der Tanks abhängt.

Die beschriebenen Ausführungsformen der Maschine können bei umgekehrter Arbeitsweise auch zur Aufnahme von bereits verlegtem Kunstrasen verwendet werden, um diesen zu reinigen und gegebenenfalls neu zu befüllen oder zur Entsorgung aufzurollen. In diesem Fall kann der bereits verlegte Kunstrasenbelag von einer an der Stelle der Rampe 12 angeordneten Aufnahmeeinrichtung von der Bodenfläche 10 aufgenommen und so umgelenkt werden, dass sich die mit Füllmaterial befüllte Oberseite des Kunstrasenbelags auf der Bearbeitungsstrecke auf der Unterseite der Maschine, d.h. zum Boden hin gerichtet, befindet, so dass durch die entsprechende Aufspreizung der Kunstgrashalme und/oder durch Einsatz einer Schwingplatte 24 das Füllmaterial aus dem Kunstrasenbelag entfernt werden kann und dann entweder direkt neu befüllt und wieder auf die Bodenfläche abgegeben werden kann oder auf die bei 4 gezeigte Rolle aufgerollt werden kann.

Im Vorstehenden wurde die Maschine 2 als selbstfahrende oder geschleppte Maschine beschrieben. Es ist genauso denkbar, diese Maschine zur Verlegung einer jeweiligen Kunstrasenbelag-Bahn stationär an einem Rand der Bodenfläche anzuordnen und den Kunstrasenbelag beispielsweise mit an dem gegenüberliegenden Rand der Bodenfläche angeordneten Seilzugeinrichtungen oder dergleichen von der Rampe 12 abzuziehen, sofern der Kunstrasenbelag eine ausreichende Zugfestigkeit aufweist.

Obwohl vorstehend als Ausgangsmaterial eine Kunstrasenmatte mit daran befestigten Kunstgrashalmen beschrieben wurde, ist das erfindungsgemäße Verfahren und die Maschine in gleicher Weise bei der Verwendung bei Gittermatten geeignet, wie sie beispielsweise bei der Sodenproduktion eingesetzt werden.

## Patentansprüche

1. Verfahren zum Aufbringen eines Hybridrasenbelags auf eine mit einem Feinplanum (10) vorbereitete Bodenfläche, bei dem auf dem Feinplanum ein Kunstrasenbelag (11), der auf einer seiner Hauptflächen mit aufrecht stehenden Kunstrasenhalmen versehen ist, verlegt und der Kunstrasenbelag mit Füllmaterial befüllt wird, mit den folgenden Schritten:
Bereitstellen einer selbstfahrenden oder durch einen Schlepper gezogenen Maschine (2), die zur Aufnahme und zum Abziehen des zu einer Rolle (4) aufgerollten oder in Längsrichtung zick-zack-förmig gefalteten Kunstrasenbelags (11) ausgebildete Einrichtungen, Führungseinrichtungen (26, 27), die zum Führen des Kunstrasenbelags über eine Bearbeitungsstrecke ausgebildet sind, über der Bearbeitungsstrecke angeordnete Speicher- und Fülleinrichtungen (21, 22, 23), die zur Aufnahme und Verteilung des Füllmaterials auf der mit den Kunstrasenhalmen versehenen Oberfläche des Kunstrasenbelags ausgebildet sind, und Abgabeeinrichtungen (12) für den mit dem Füllmaterial befüllten Kunstrasenbelag auf das Feinplanum aufweist;
Bewegen der Maschine (2) über den mit dem Hybridrasenbelag zu belegenden Bereich des Feinplanums der Bodenfläche (10) unter gleichzeitigem Abziehen des auf der Bearbeitungsstrecke mit Füllmaterial befüllten Kunstrasenbelags von den Abgabeeinrichtungen (12); und
Ablegen des mit dem Füllmaterial befüllten Kunst- oder Hybridrasenbelags von den Abgabeeinrichtungen (12) auf dem Feinplanum (10), wobei aus den über der Bearbeitungsstrecke angeordneten Speicher- und Fülleinrichtungen (21, 22, 23) Material in einstellbar vorgegebener Menge mit Hilfe von Entnahmeeinrichtungen entnommen und auf einer horizontalen, quer zur Bewegungsrichtung des Kunstrasenbelags (11) liegenden Linie auf diesen aufgebracht wird,
**dadurch gekennzeichnet, dass** das Material aus mehreren, die Speicher- und Fülleinrichtungen (21, 22, 23) bildenden und in Bewegungsrichtung des Kunstrasenbelags (11) aufeinander folgend angeordneten Materialtanks (21, 22, 23) durch die Entnahmeeinrichtungen entnommen und auf den Kunstrasenbelag (11) geschleudert wird, wobei jedem Tank nur eine Teilmenge des zum Füllen des Kunstrasenbelags erforderlichen Füllmaterials entnommen wird, und dass zumindest einem (22) der Tanks Saatgut entnommen wird.

2. Verfahren nach Anspruch 1, **dadurch gekennzeichnet, dass** der Saatgut enthaltende Tank (22) zwischen zwei weiteren der in Bewegungsrichtung des Kunstrasenbelags (11) aufeinander folgend angeordneten Tanks (21, 23) angeordnet ist, um das Saatgut in eine für die Keimung ideale Saattiefe in dem Füllmaterial zu verbringen.

3. Verfahren nach Anspruche 1 oder 2, **dadurch gekennzeichnet, dass** der Kunstrasenbelag (11) durch die Führungseinrichtungen (26, 27) auf der Bearbeitungsstrecke in seiner Längs- und/oder Querrichtung so gebogen wird, dass die freien Enden der Kunstrasenhalme voneinander fort bewegt werden.

4. Verfahren nach einem der Ansprüche 1 bis 3, **dadurch gekennzeichnet, dass** der Kunstrasenbelag (11) auf der Bearbeitungsstrecke über eine durch Antriebseinrichtungen in einstellbarer Frequenz und Amplitude vibrierende Oberfläche (24) gezogen wird, die zum Aufspreizen der Kunstrasenhalme und zum Vergrößern des Zwischenraums zwischen den Kunstrasenhalmen in Längs- und/oder Querrichtung konvex gekrümmt ist.

5. Verfahren nach einem der vorhergehenden Ansprüche, **dadurch gekennzeichnet, dass** der befüllte Kunstrasenbelag von der Bearbeitungsstrecke nachfolgend zu jedem Tank (21, 22, 23) und den diesem zugeordneten Entnahmeeinrichtungen Einrichtungen zur Auflockerung und Verteilung des in den Kunstrasenbelag eingebrachten Materials zugeführt wird.

6. Verfahren nach einem der vorhergehenden Ansprüche, **dadurch gekennzeichnet, dass** der befüllte Kunstrasenbelag von der Bearbeitungsstrecke über die Abgabeeinrichtungen (12) über eine sich in Richtung auf die Bodenfläche erstreckende Rampe abgezogen wird.

7. Verfahren nach einem der vorhergehenden Ansprüche, **dadurch gekennzeichnet, dass** die Abgabeeinrichtungen (12) mit Einrichtungen zur Befeuchtung der Kantenränder zur Stabilisierung der Befüllung mit Hilfe von Wasser versehen sind.

8. Verfahren nach einem der vorhergehenden Ansprüche, **gekennzeichnet durch** die folgenden Schritte:
Erzeugen einer Rasen-Tragschicht (37) mit vorgegebener Schichtdicke auf der zu bearbeitende Bodenfläche (10) vor der Bewegung der Maschine (2) über diese Bodenfläche (10);
während der Bewegung der Maschine (2) über die zu bearbeitende Bodenfläche (10), Aufnehmen zumindest eines Teils der Rasen-Tragschicht (37) von der Bodenfläche (10) und Fördern des aufgenommenen Teils der Rasen-Tragschicht zu der Bearbeitungsstrecke in der Maschine (2).

9. Verfahren nach Anspruch 8, **dadurch gekennzeichnet, dass** die Rasen-Tragschicht (37) zur Erzeugung des Feinplanums in Sollstärke/Endeinbaustärke auf die Bodenfläche (10) aufgebracht und/oder in dem Feinplanum erstellt wird.

10. Verfahren nach Anspruch 8 oder 9, **dadurch gekennzeichnet, dass** der zumindest eine Teil der Rasen-Tragschicht (37) über der Maschine vorgelagerte Aufnahmeeinrichtungen in Form einer Fräswelle (34) und/oder eines horizontalen Scraper-Schars aufgenommen wird.

11. Maschine zum Aufbringen eines Kunst- oder Hybridrasenbelags auf eine mit einem Feinplanum (10) versehene Bodenfläche, wobei ein dazu verwendeter Kunstrasenbelag auf einer seiner Hauptflächen mit aufrecht stehenden Kunstrasenhalmen versehen ist und der Kunstrasenbelag nachfolgend durch die Maschine (2) mit Füllmaterial befüllt wird, wobei die Maschine eine selbstfahrende oder durch einen Schlepper (1) gezogene Maschine (2) ist, die zur Aufnahme und zum Abziehen des zu einer Rolle 4 aufgerollten oder in Längsrichtung zickzackförmig gefalteten Kunstrasenbelags (11) ausgebildete Einrichtungen, Führungseinrichtungen (26, 27) zum Führen des Kunstrasenbelags über eine Bearbeitungsstrecke zwischen den Führungseinrichtungen (26, 27) und über der Bearbeitungsstrecke angeordnete Speicher- und Fülleinrichtungen (21, 22, 23), die zur Aufnahme und Verteilung des Füllmaterials auf der mit den Kunstrasenhalmen versehenen Oberfläche des Kunstrasenbelags ausgebildet sind und aus denen das Material in einstellbar vorgegebener Menge mit Hilfe von Entnahmeeinrichtungen entnehmbar und auf einer horizontalen, quer zur Bewegungsrichtung des Kunstrasenbelags (11) liegenden Linie auf diesen aufgebracht wird, und Abgabeeinrichtungen für den mit dem Füllmaterial befüllten Kunstrasenbelag auf das Feinplanum aufweist, **dadurch gekennzeichnet, dass** die über der Bearbeitungsstrecke angeordneten Speicher- und Fülleinrichtungen (21, 22, 23) durch mehrere in Bewegungsrichtung des Kunstrasenbelags (11) aufeinander folgend angeordnete Materialtanks (21, 22, 23) gebildet sind, aus denen das Material mit Hilfe der Entnahmeeinrichtungen auf den Kunstrasenbelag (11) schleuderbar ist, wobei jedem Tank nur eine Teilmenge des zum Füllen des Kunstrasenbelags erforderlichen Füllmaterials entnommen wird und zumindest einer (22) der Tanks Saatgut enthält.

12. Maschine nach Anspruch 11, **dadurch gekennzeichnet, dass** der Saatgut enthaltende Tank (22) zwischen zwei weiteren der in Bewegungsrichtung des Kunstrasenbelags (11) aufeinander folgend angeordneten Tanks (21, 23) angeordnet ist, um das Saatgut in eine für die Keimung ideale Saatguttiefe in dem Füllmaterial zu verbringen.

13. Maschine nach Anspruch 11 oder 12, **dadurch gekennzeichnet, dass** die Führungseinrichtungen (26, 27) auf der Bearbeitungsstrecke zum Biegen des Kunstrasenbelages (11) in seiner Längs- und/oder Querrichtung derart ausgebildet sind, dass die freien Enden der Kunstrasenhalme voneinander fort bewegt werden.

14. Maschine nach Anspruch 13, **dadurch gekennzeichnet, dass** die Bearbeitungsstrecke eine im Wesentlichen horizontal angeordnete plattenförmige Oberfläche (24) einschließt, die durch eine Antriebseinrichtung in einstellbarer Frequenz und Amplitude in Vibrationen versetzbar und zum Aufspreizen der Kunstrasenhalme und zum Vergrößern der Zwischenräume zwischen den Kunstrasenhalmen in Längs- und/oder Querrichtung konvex gekrümmt ist.

15. Maschine nach einem der Ansprüche 11 bis 14, **dadurch gekennzeichnet, dass** die Maschine (2) Aufnahme- und Fördereinrichtungen (34, 35, 36) aufweist, die zur Aufnahme zumindest eines Teils einer auf einem Feinplanum aufgebrachten und/oder einer in dieses eingearbeiteten Rasen-Tragschicht (37) während der Bewegung der Maschine (2) über die zu bearbeitende Bodenfläche (10) und zum Fördern des aufgenommenen Teils der Rasen-Tragschicht zu der Bearbeitungsstrecke in der Maschine (2) ausgebildet sind.

16. Maschine nach Anspruch 15, **dadurch gekennzeichnet, dass** das von den Aufnahmeeinrichtungen aufgenommene Rasen-Tragschichtmaterial mit Hilfe einer Fördereinrichtung (35) zu Tanks (21) gefördert und dort über Umlenk- und Zuführungs-Einrichtungen (36) eingefüllt und/oder in steuerbarer Mengenverteilung direkt der Bearbeitungsstrecke zugeführt wird.

17. Maschine nach Anspruch 15 oder 16, **dadurch gekennzeichnet, dass** zur Erstellung eines einwandfreien Feinplanums unmittelbar vor Ablegen des fertig befüllten Kunst- oder Hybridrasenbelages eine Planiereinrichtung (38) hinter den Aufnahmeeinrichtungen angeordnet ist.

18. Maschine nach einem der Ansprüche 11 bis 17, **dadurch gekennzeichnet, dass** die Entnahmeeinrichtungen durch eine oder mehrere Bürsten (28, 29, 30) gebildet sind.

19. Maschine nach einem der Ansprüche 11 bis 18, **dadurch gekennzeichnet, dass** die Abgabeeinrichtungen (12) als eine sich in Richtung auf die Bodenfläche (10) erstreckende Rampe ausgebildet sind.

20. Maschine nach einem der Ansprüche 11 bis 19, **dadurch gekennzeichnet, dass** an dem auf die Bearbeitungsstrecke folgenden Bereich ozillierende und/oder rotierende und/oder starre Bürstenkombinationen und/oder Federzinken der Abgabeeinrichtungen (12) angeordnet sind, die zur Egalisierung der Befüllung des Kunstrasenbelags ausgebildet sind.

## Claims

1. A method for laying a mix turf onto a ground surface prepared with a finish subgrade (10), wherein a synthetic turf layer (11) provided on one of its main faces with upward standing synthetic turf blades is laid on the finish subgrade and the synthetic turf layer is filled with filling material, comprising the following steps:
providing a machine (2) that is self-propelled or pulled by a tractor and has devices designed for receiving and pulling off the synthetic turf layer (11) that is rolled up into a roll (4) or folded in the longitudinal direction in a zigzag-shaped manner, guiding devices (26, 27) designed for guiding the synthetic turf layer over a processing path, storage and filling devices (21, 22, 23) which are arranged above the processing path and are designed for receiving and distributing the filling material on the surface of the synthetic turf layer provided with the synthetic turf blades, and unloading devices (12) for the synthetic turf layer filled with the filling material onto the finish subgrade;
moving the machine (2) over the region of the finish subgrade of the ground surface (10) onto which the synthetic turf layer is to be laid while simultaneously pulling off the synthetic turf layer filled on the processing path with filling material from the unloading devices (12); and
depositing the synthetic turf or mix turf filled with filling material from the unloading devices (12) onto the finish subgrade (10), wherein material is discharged in an adjustable specified quantity from the storage and filling devices (21, 22, 23) arranged above the processing path by means of discharging devices and applied in a horizontal line extending transverse to the moving direction of the synthetic turf layer (11) onto the latter,
**characterized in that** the material is discharged by the discharging devices from the plurality of material tanks (21, 22, 23), which form the storage and filling devices (21, 22, 23) and are arranged one behind the other in the moving direction of the synthetic turf layer (11), and is hurled onto the synthetic turf layer (11), wherein only a partial quantity of the filling material required for filling the synthetic turf layer is discharged from each tank, and that seeds are discharged from at least one (22) of the tanks.

2. The method according to claim 1, **characterized in that** the tank (22) containing the seeds is arranged between two further ones of the tanks (21, 23) arranged one behind the other in the moving direction of the synthetic turf layer (11) so as bring the seeds into a sowing depth that is ideal for germination in the filling material.

3. The method according to claim 1 or 2, **characterized in that** the synthetic turf layer (11) is bent on the processing path by the guiding devices (26, 27) in the longitudinal and/or transverse direction in such a manner that the free ends of the synthetic turf blades are moved away from one another.

4. The method according to any one of claims 1 to 3, **characterized in that** the synthetic turf layer (11) on the processing path is pulled over a surface (24), which vibrates with a frequency and amplitude that can be adjusted by driving devices, and which is convexly curved so as to increase the space between the synthetic turf blades in the longitudinal and/or transverse direction.

5. The method according to any one of the preceding claims, **characterized in that** the filled synthetic turf is subsequently fed from the processing path to each tank (21, 22, 23), and to discharging devices and devices for loosening and distributing the material introduced into the synthetic turf layer which are associated with the tank.

6. The method according to any one of the preceding claims, **characterized in that** the filled synthetic turf layer is pulled off from the processing path via the unloading devices (12) over a ramp extending towards the ground surface.

7. The method according to any one of the preceding claims, **characterized in that** the unloading devices (12) are provided with devices for moistening the side edges for stabilizing the filling by means of water.

8. The method according to any one of the preceding claims, **characterized by** the following steps:
producing a turf base layer (37) having a specified layer thickness on ground surface (10) to be processed prior to moving the machine (2) over this ground surface (10);
during the movement of the machine (2) over the ground surface (10), picking up at least one portion of the turf base layer (37) from the ground surface (10) and conveying the picked-up portion of the turf base layer to the processing path in the machine (2).

9. The method according to claim 8, **characterized in that** for producing the finish subgrade, the turf base layer (37) is applied in target thickness/final installation thickness onto the ground surface (10) and/or is prepared in the finish subgrade.

10. The method according to claim 8 or 9, **characterized in that** the at least one portion of the turf base layer (37) is picked up via pick-up devices in the form of a rotary cultivator (34) and/or a horizontal scraper blade arranged upstream of the machine.

11. A machine for applying a synthetic turf or mix turf layer onto a ground surface provided with a finish subgrade (10), wherein a synthetic turf layer used for this purpose is provided on one of its main faces with upward standing synthetic turf blades, and the synthetic turf layer is subsequently filled by the machine (2) with filling material, wherein the machine is a machine (2) which is self-propelled or pulled by a tractor (1) and has devices designed for receiving and pulling off the synthetic turf layer (11) that is rolled up into a roll (4) or folded in the longitudinal direction in a zigzag-shaped manner, guiding devices (26, 27) designed for guiding the synthetic turf layer over a processing path, storage and filling devices (21, 22, 23) which are arranged between the guiding devices (26, 27) and above the processing path and are designed for receiving and distributing the filling material on the surface of the synthetic turf layer provided with the synthetic turf blades, and from which the material can be discharged in an adjustable specified quantity by means of discharging devices and applied on a horizontal line extending transverse to the moving direction of the synthetic turf layer (11) onto the latter, and
has unloading devices for the synthetic turf layer filled with the filling material onto the finish subgrade,
**characterized in that** the storage and filling devices (21, 22, 23) arranged above the processing path are formed by a plurality of material tanks (21, 22, 23) arranged one behind the other in the moving direction of the synthetic turf layer (11) from which the material can be hurled onto the synthetic turf layer (11) by means of the discharging devices, wherein only a partial quantity of the filling material required for filling the synthetic turf layer is discharged from each tank and at least one (22) of the tanks contains seeds.

12. The machine according to claim 11, **characterized in that** the tank (22) containing the seeds is arranged between two further ones of the tanks (21, 23) arranged one behind the other in the moving direction of the synthetic turf layer (11) so as bring the seeds into a sowing depth that is ideal for germination in the filling material.

13. The machine according to claim 11 or 12, **characterized in that** the guiding devices (26, 27) on the process path are designed for bending the synthetic turf layer (11) in its longitudinal and/or transverse direction in such a manner that the free ends of the synthetic turf blades are moved away from one another.

14. The machine according to claim 13, **characterized in that** the processing path includes a plate-shaped surface (24) which is arranged substantially horizontally and which can be vibrated with adjustable frequency and amplitude by a driving device and which is convexly curved in the longitudinal and/or transverse direction for increasing the space between the synthetic blades.

15. The machine according to any one of the claims 11 to 14, **characterized in that** the machine (2) has pickup and conveying devices (34, 35, 36) which are designed for picking up at least a portion of a turf base layer (37) applied onto the finish subgrade and/or incorporated therein during the movement of the machine (2) over the ground surface (10) to be processed and for conveying the picked-up portion of the turf base layer to the processing path in the machine (2).

16. The machine according to claim 15, **characterized in that** the turf base layer material picked up by the pickup devices is conveyed by means of a conveying device (35) to tanks (21) and is filled in there via deflecting and feeding devices (36) and/or is fed directly to the processing path in a controllable quantity distribution.

17. The machine according to claim 15 or 16, **characterized in that** for preparing a proper finish subgrade immediately before depositing the completely filled synthetic turf or mix turf layer, a grading device (38) is arranged behind the pickup devices.

18. The machine according to any one of claims 11 to 17, **characterized in that** the pickup devices are formed by one or more brushes (28, 29, 30).

19. The machine according to any one of claims 11 to 18, **characterized in that** the unloading devices (12) are designed as a ramp extending towards the ground surface (10).

20. The machine according to any one of claims 11 to 19, **characterized in that** in the region following the processing path, an oscillating and/or rotating and/or fixed brush combination and/or spring tines (12) are arranged, which are designed for levelling the filling of the synthetic turf layer.

## Revendications

1. Procédé d'application d'un gazon hybride sur une surface de sol préparée avec une couche de nivellement (10), dans lequel est posé sur la couche nivelée un revêtement en gazon artificiel (11) qui est pourvu sur une de ses surfaces principales de brins de gazon artificiel dressés et le revêtement en gazon artificiel est rempli de matière de remplissage, comportant les étapes suivantes :
mise à disposition d'une machine automotrice ou tirée par un tracteur (2) qui présente des dispositifs conçus pour recevoir et pour extraire le revêtement en gazon artificiel (11) enroulé en un rouleau (4) ou plié en zigzag dans le sens longitudinal, des dispositifs de guidage (26, 27) qui sont conçus pour guider le revêtement en gazon artificiel sur un parcours de traitement, des dispositifs d'accumulation et de remplissage (21, 22, 23) disposés au-dessus du parcours de traitement et qui sont conçus pour recevoir et répartir la matière de remplissage sur la surface pourvue de brins de gazon artificiel du revêtement en gazon artificiel et des dispositifs de distribution (12) du revêtement en gazon artificiel rempli avec la matière de remplissage sur la couche nivelée ;
déplacement de la machine (2) sur la zone à revêtir de gazon hybride de la couche nivelée de la surface de sol (10) tout en extrayant en même temps le revêtement en gazon artificiel, rempli de matière de remplissage sur la surface de traitement, des dispositifs de distribution (12) ; et
dépôt du revêtement en gazon artificiel ou hybride rempli de la matière de remplissage par les dispositifs de distribution (12) sur la couche nivelée (10), sachant que, dans les dispositifs d'accumulation et de remplissage (21, 22, 23) disposés au-dessus de la distance de traitement, de la matière est prélevée en une quantité prédéfinie de manière réglable à l'aide de dispositifs de prélèvement et appliquée sur une ligne horizontale disposée transversalement au sens de mouvement du revêtement en gazon artificiel (11) sur ceux-ci,
**caractérisé en ce que** la matière est prélevée dans plusieurs réservoirs de matière constituant les dispositifs d'accumulation et de remplissage (21, 22, 23) et réservoirs de matière (21, 22, 23) disposés successivement dans le sens de mouvement du revêtement en gazon artificiel (11) par les dispositifs de prélèvement (11) et projetée sur le revêtement en gazon artificiel, sachant que, dans chaque réservoir, seulement une partie de la matière de remplissage nécessaire pour remplir le revêtement en gazon artificiel est prélevée et que des semences sont prélevées dans au moins un (22) des réservoirs.

2. Procédé selon la revendication 1, **caractérisé en ce que** le réservoir (22) contenant des semences est disposé entre deux autres réservoirs (21, 23) se succédant dans le sens de mouvement du revêtement en gazon artificiel (11) afin d'amener les semences à une profondeur de semence idéale pour la germination dans la matière de remplissage.

3. Procédé selon les revendications 1 ou 2, **caractérisé en ce que** le revêtement en gazon artificiel (11) est courbé par le dispositif de guidage (26, 27) sur le parcours de traitement dans son sens longitudinal et/ou transversal de manière à ce que les extrémités libres des brins de gazon artificiel soient éloignées les unes des autres.

4. Procédé selon une des revendications 1 à 3, **caractérisé en ce que** le revêtement en gazon artificiel (11) est tiré sur le parcours de traitement au-dessus d'une surface vibrante (24) avec une fréquence et une amplitude réglable par des dispositifs d'entraînement, laquelle surface vibrante est courbée de manière convexe de manière convexe pour écarter les brins de gazon artificiel et pour agrandir l'intervalle entre les brins de gazon artificiel dans le sens longitudinal et/ou transversal.

5. Procédé selon une des revendications précédentes, **caractérisé en ce que** le revêtement en gazon artificiel rempli est ensuite acheminé depuis le parcours de traitement vers chaque réservoir (21, 22, 23) et vers des dispositifs de prélèvement associés à celui-ci pour allégement et répartition de la matière incorporée dans le revêtement en gazon artificiel.

6. Procédé selon une des revendications précédentes, **caractérisé en ce que** le revêtement en gazon artificiel rempli est extrait du parcours de traitement par les dispositifs de distribution (12) par l'intermédiaire d'une rampe s'étendant en direction de la surface du sol.

7. Procédé selon une des revendications précédentes, **caractérisé en ce que** les dispositifs de distribution (12) sont pourvus de dispositifs d'humidification des bordures pour stabiliser le remplissage à l'aide d'eau.

8. Procédé selon une des revendications précédentes, **caractérisé par** les étapes suivantes :
création d'une couche support de gazon (37) ayant une épaisseur de couche prédéfinie sur la surface de sol à traiter (10) avant le déplacement de la machine (2) au-dessus de cette surface de sol (10) ;
pendant le mouvement de la machine (2) au-dessus de la surface de sol à traiter (10), récupération d'au moins une partie de la couche support de gazon (37) sur la surface de sol (10) et transport de la partie récupérée de la couche support de gazon vers le parcours de traitement dans la machine (2).

9. Procédé selon la revendication 8, **caractérisé en ce que** la couche support de gazon (37) est appliquée et/ou créée dans la couche nivelée pour créer la couche nivelée dans une épaisseur théorique/épaisseur d'intégration finale sur la surface de sol (10).

10. Procédé selon la revendication 8 ou 9, **caractérisé en ce que** l'au moins une partie de la surface support de gazon (37) est récupérée par des dispositifs récupérateurs installés en amont de la machine sous forme d'un arbre de fraisage (34) et/ou d'un soc horizontal de grattage.

11. Machine d'application d'un revêtement en gazon artificiel ou hybride sur une surface de sol pourvue d'une couche nivelée (10), un revêtement en gazon artificiel utilisé à cet effet étant pourvu sur une de ses surfaces principales de brins de gazon artificiel dressés et le revêtement en gazon artificiel étant ensuite rempli par la machine (2) de matière de remplissage, la machine étant une machine (2) automotrice ou tirée par un tracteur (1) qui présente des dispositifs conçus pour recevoir et pour extraire le revêtement en gazon artificiel (11) enroulé en un rouleau (4) ou plié en zigzag dans le sens longitudinal, des dispositifs de guidage (26, 27) pour guider le revêtement en gazon artificiel au-dessus d'un parcours de traitement entre les dispositifs de guidage (26, 27) et des dispositifs d'accumulation et de remplissage (21, 22, 23) disposés au-dessus du parcours de traitement et qui sont conçus pour recevoir et répartir la matière de remplissage sur la surface pourvue de brins de gazon artificiel du revêtement en gazon artificiel et dans lesquels la matière peut être prélevée en quantité prédéfinie de manière réglable à l'aide de dispositifs de prélèvement et appliquée sur une ligne horizontale disposée transversalement au sens de mouvement du revêtement en gazon artificiel (11) sur ceux-ci et
des dispositifs de distribution du revêtement en gazon artificiel rempli de matière de remplissage sur la couche nivelée,
**caractérisée en ce que** les dispositifs d'accumulation et de remplissage (21, 22, 23) sont constitués par plusieurs réservoirs de matière (21, 22, 23) disposés successivement dans le sens de mouvement du revêtement du gazon artificiel (11) et hors desquels la matière peut être projetée à l'aide des dispositifs de prélèvement sur le revêtement en gazon artificiel (11), sachant que, dans chaque réservoir, seulement une partie de la matière de remplissage nécessaire au remplissage du revêtement en gazon artificiel est prélevée et qu'au moins un (22) des réservoirs contient des semences.

12. Machine selon la revendication 11, **caractérisée en ce que** le réservoir (22) contenant des semences est disposé entre deux autres réservoirs (21, 23) se succédant dans le sens de mouvement du revêtement en gazon artificiel (11) afin d'amener les semences à une profondeur de semence idéale pour la germination dans la matière de remplissage.

13. Machine selon la revendication 11 ou 12, **caractérisée en ce que** les dispositifs de guidage (26, 27) sont conçus sur le parcours de traitement pour courber le revêtement en gazon artificiel (11) dans son sens longitudinal et/ou transversal de manière à ce que les extrémités libres des brins de gazon artificiel soient éloignées les unes des autres.

14. Machine selon la revendication 13, **caractérisée en ce que** le parcours de traitement circonscrit une surface en forme de plaque disposée sensiblement à l'horizontale (24), qui peut être mise en vibration par un dispositif d'entraînement avec une fréquence et une amplitude réglable et qui, pour écarter les brins de gazon artificiel et pour agrandir les intervalles entre les brins de gazon artificiel dans le sens longitudinal et/ou transversal, est courbée de manière convexe.

15. Machine selon une des revendications 11 à 14, **caractérisée en ce que** la machine (2) présente des dispositifs de récupération et de transport (34, 35, 36) qui sont conçus pour récupérer au moins une partie d'une couche support de gazon (37) appliquée sur une couche nivelée et/ou intégrée dans celle-ci pendant le mouvement de la machine (2) au-dessus de la surface de sol à traiter (10) et pour transporter la partie récupérée de la couche support de gazon vers le parcours de traitement dans la machine (2).

16. Machine selon la revendication 15, **caractérisée en ce que** la matière de couche support de gazon récupérée par le dispositif de récupération est transportée à l'aide d'un dispositif de transport (35) vers des réservoirs (21) et y est remplie par des dispositifs d'inversion et d'acheminement (36) et/ou acheminée directement vers le parcours de traitement avec une répartition contrôlable de la quantité.

17. Machine selon la revendication 15 ou 16, **caractérisée en ce que**, pour créer une couche nivelée parfaite directement avant le dépôt du revêtement en gazon artificiel ou hybride dont le remplissage est terminé, un dispositif de nivellement (38) est disposé en aval des dispositifs de récupération.

18. Machine selon une des revendications 11 à 17, **caractérisée en ce que** les dispositifs de prélèvement sont constitués par une ou plusieurs brosses (28, 29, 30).

19. Machine selon une des revendications 11 à 18, **caractérisé en ce que** les dispositifs de distribution (12) se présentent sous forme d'une rampe s'étendant en direction de la surface de sol (10).

20. Machine selon une des revendications 11 à 19, **caractérisé en ce que**, dans la zone suivant le parcours de traitement, sont disposées des combinaisons de brosses oscillantes et/ou tournantes et/ou fixes et/ou des griffes à ressort des dispositifs de distribution (12), lesquelles griffes sont conçues pour égaliser le remplissage du revêtement en gazon artificiel.
